# EUROPÄISCHE PATENTSCHRIFT

(11) **EP 3 483 373 B1**
(45) Veröffentlichungstag und Bekanntmachung des Hinweises auf die Patenterteilung: **27.01.2021**
(21) Anmeldenummer: 17201741.0
(22) Anmeldetag: 14.11.2017
(51) Int. Cl.: E05F 3/12, E05F 3/10

(54) **TÜRSCHLIESSER**
DOOR CLOSER
FERME-PORTE

(43) Veröffentlichungstag der Anmeldung: 15.05.2019
(73) Patentinhaber: dormakaba Deutschland GmbH, 58256 Ennepetal (DE)
(72) Erfinder: HILLMANN, Thorsten, 58256 Ennepetal (DE); SALUTZKI, Thomas, 58256 Ennepetal (DE); WILDFÖRSTER, Thomas, 58256 Ennepetal (DE)
(74) Vertreter: Balder IP Law, S.L.

(56) Entgegenhaltungen:
- EP-A1- 0 407 150
- EP-A2- 0 545 624
- CH-A- 284 687
- DE-A1- 3 519 477

## Beschreibung

Die Erfindung betrifft einen Türschließer, insbesondere einen Gleitschienentürschließer, für einen Türflügel.

Aus der EP 1 362 155 B1 ist ein Gleitschienentürschließer bekannt. Der Gleitschienentürschließer weist einen in einem Gehäuse geführten, gegen eine Schließfeder abgestützten Kolben und einen exzentrisch am Gehäuse drehbar gelagerten, mit einer Zahnstange des Kolbens kämmendes Ritzel auf.

Die DE 20 2008 005 721 U1 offenbart einen Türschließer mit hydraulischer Schließverzögerung. Der Türschließer weist eine mit einem Türflügel kuppelbare Schließerwelle, welche von einer Schließstellung aus in zumindest einer Drehrichtung drehbar und mit einer innerhalb eines Gehäuses gelagerten Hubkurvenscheibe verbunden ist. Diese wirkt mit wenigstens einem Abgriffselement zusammen, das mit einer hydraulischen Dämpfungsvorrichtung in Verbindung steht und in einem ölverdrängenden Hydraulikkolben aufgenommen ist. Der mit dem Abgriffselement zusammenwirkende Konturabschnitt der Hubkurvenscheibe weist einen Winkelabschnitt auf, der bezogen auf den Drehwinkel der Hubkurvenscheibe einen vergrößerten Hub des Hydraulikkolbens zur Vergrößerung der Ölverdrängung hervorruft, um eine Verzögerung der Schließbewegung des Türflügels über dem Winkelabschnitt zu schaffen.

Es ist ferner bekannt, einen Türschließer mit einer Schließhydraulik aufweisend eine Mehrzahl von Fluidpfaden mit Regulierventilen zur Einstellung einer Schließgeschwindigkeit eines Türflügels in aufeinanderfolgenden Schließphasen bzw. Türschließwinkelbereichen vorzusehen. Die Einstellung der Regulierventile muss für die Schließphasen einzeln vorgenommen werden, um ein Zuschlagen des Türflügels zu verhindern. Dies kann fehleranfällig und aufwändig sein

Die CH284687 und die EP0407150 offenbaren gattungsgemäße Türschließer.

Der Erfindung liegt somit die Aufgabe zu Grunde, einen Türschließer zu schaffen, der eine einfache und schnelle Einstellung der Schließgeschwindigkeit für mehrere Schließphasen, d. h. Türwinkelschließbereiche, ermöglicht.

Die Aufgabe wird gelöst durch einen Türschließer gemäß dem unabhängigen Anspruch. Vorteilhafte Weiterbildungen sind in den abhängigen Ansprüchen und der Beschreibung angegeben.

Der Türschließer ist insbesondere ein Gleitschienentürschließer für einen Türflügel. Der Türschließer weist eine Schließhydraulik (zum Beispiel eine Dämpfungshydraulik) zum Einstellen einer Schließgeschwindigkeit des Türflügels auf. Die Schließhydraulik weist einen ersten Fluidpfad mit einem ersten Fluidstrom-Regulierventil auf. Durch das erste Fluidstrom-Regulierventil fließt ein Fluidstrom während eines Schließens des Türflügels innerhalb eines ersten Türwinkelschließbereichs des Türschließers. Die Schließhydraulik weist einen zweiten Fluidpfad mit dem ersten Fluidstrom-Regulierventil und einem zweiten Fluidstrom-Regulierventil auf. Durch das erste Fluidstrom-Regulierventil und das zweite Fluidstrom-Regulierventil fließt ein Fluidstrom während eines Schließens des Türflügels innerhalb eines zweiten Türwinkelschließbereichs des Türschließers. Mittels des zweiten Fluidstrom-Regulierventils ist eine gegenüber dem ersten Türwinkelschließbereich zuschaltbare Schließgeschwindigkeitsveränderung, insbesondere Schließverzögerung, des Türschließers innerhalb des zweiten Türwinkelschließbereichs einstellbar.

Die gemeinsame Nutzung eines Regulierventils durch zwei Fluidpfade sowie die Nutzung eines zuschaltbaren zweiten Regulierventils für einen der Fluidpfade ermöglichen, dass eine Veränderung der Schließgeschwindigkeit des Türflügels durch den zweiten Türwinkelschließbereich optional zuschaltbar vorgesehen werden kann. Damit besteht auch die Möglichkeit, das zweite Regulierventil nicht aus einer Grundstellung heraus zu verstellen. Ein Zuschlagen des Türflügels innerhalb des ersten und zweiten Türwinkelschließbereichs kann bereits durch die Einstellung des ersten Regulierventils verhindert werden. Durch die nicht zwingend notwendige Einstellung des zweiten Regulierventils kann die Einstellung des Türschließers schneller und einfacher vorgenommen werden. Mittels des zweiten Regulierventils kann, wenn gewünscht, eine zusätzliche Schließverzögerung innerhalb des zweiten Türwinkelschließbereichs eingestellt werden.

Insbesondere kann der erste Fluidpfad das zweite Regulierventil nicht aufweisen.

In einer besonders bevorzugten Ausführungsform liegt der zweite Türwinkelschließbereich innerhalb des ersten Türwinkelschließbereichs. Damit kann beispielsweise eine Schließverzögerung durch den zweiten Türwinkelschließbereich in einem Abschnitt des ersten Türwinkelschließbereichs vorgesehen werden.

In einer Ausführungsform ist im zweiten Fluidpfad das zweite Fluidstrom-Regulierventil in Reihe mit dem ersten Fluidstrom-Regulierventil geschaltet. Dadurch kann mittels des zweiten Fluidstrom-Regulierventils insbesondere eine zuschaltbare Schließverzögerung eingestellt werden.

In einer Ausführungsform weisen der erste Türwinkelschließbereich und der zweite Türwinkelschließbereich einen gemeinsamen Anfang auf. Alternativ oder zusätzlich ist der zweite Türwinkelschließbereich kleiner als der erste Türwinkelschließbereich. Auch hiermit kann beispielsweise eine Schließverzögerung durch den zweiten Türwinkelschließbereich in einem Abschnitt des ersten Türwinkelschließbereichs vorgesehen werden.

Erfindungsgemäß weist die Schließhydraulik eine erste Druckkammer und eine zweite Druckkammer auf. Der erste Fluidpfad verbindet die erste Druckkammer und die zweite Druckkammer innerhalb eines den zweiten Türwinkelschließbereich nicht überschneidenden Abschnitts des ersten Türwinkelschließbereichs fluidisch miteinander. Der zweite Fluidpfad verbindet die erste Druckkammer und die zweite Druckkammer innerhalb des zweiten Türwinkelschließbereichs fluidisch miteinander. Damit wirkt sich eine Einstellung des ersten Regulierventils für den ersten Türwinkelschließbereich und den darin enthaltenen zweiten Türwinkelschließbereich aus. Eine Einstellung des zweiten Regulierventils wirkt sich hingegen lediglich für den zweiten Türwinkelschließbereich aus.

Insbesondere können der erste Fluidpfad und der zweite Fluidpfad eine Fluidverbindung zwischen der ersten Druckkammer und dem ersten Fluidstrom-Regulierventil aufweisen, wobei die Fluidverbindung durch einen ersten Kanal, insbesondere eine Bohrung (z. B. Sacklochbohrung), im Gehäuse des Türschließers gebildet ist. Vorzugsweise kann der zweite Fluidpfad eine Fluidverbindung zwischen dem ersten Fluidstrom-Regulierventil und dem zweiten Fluidstrom-Regulierventil aufweisen, wobei die Fluidverbindung durch einen zweiten Kanal, insbesondere eine Bohrung (z. B. Sacklochbohrung), im Gehäuse des Türschließers gebildet ist. Bevorzugt können der erste Kanal und der zweite Kanal nebeneinander angeordnet sein.

In einer bevorzugten Ausführungsform ist mittels des ersten Fluidstrom-Regulierventils eine Schließgeschwindigkeit des Türschließers (und damit des Türflügels) innerhalb des ersten Türwinkelschließbereichs und des zweiten Türwinkelschließbereichs einstellbal. In einem bevorzugten Ausführungsbeispiel beginnt der erste Türwinkelschließbereich in einem Bereich zwischen 180° Schließwinkel und 120° Schließwinkel (zum Beispiel bei 180°, 125° oder 110° Schließwinkel) und/oder endet in einem Bereich zwischen 30° Schließwinkel und 10° Schließwinkel (z. B. bei 15°). Alternativ oder zusätzlich beginnt der zweite Türwinkelschließbereich in einem Bereich zwischen 180° Schließwinkel und 120° Schließwinkel (z. B. bei 125° oder 120° Schließwinkel) und/oder endet in einem Bereich zwischen 90° Schließwinkel und 60° Schließwinkel (z. B. bei 70° Schließwinkel). Die im zweiten Türwinkelschließbereich zuschaltbare Schließverzögerung kann damit bspw. genügend Zeit zur Verfügung stellen, um die Tür mit Gepäck, einem Kinderwagen, Krankenbetten usw. zu passieren, ohne den Türflügel festhalten zu müssen.

Insbesondere ist der Türflügel bei 0° Schließwinkel geschlossen.

Es ist möglich, dass in einem Türwinkelschließbereich größer als der erste Türwinkelschließbereich, zum Beispiel in einem Bereich zwischen 180° Schließwinkel und 125° oder 120° Schließwinkel, die Schließhydraulik zum Einstellen der Schließgeschwindigkeit des Türflügels nicht wirken kann. Es ist allerdings auch möglich, dass die Schließhydraulik bereits bei einem Schließwinkel von bspw. 180° wirkt und/oder der erste Türwinkelschließbereich bei 180° Schließwinkel beginnt.

Erfindungsgemäß weisen der erste Fluidpfad und der zweite Fluidpfad einen gemeinsamen Fluidpfadabschnitt auf, der stromaufwärts von dem ersten Fluidstrom-Regulierventil vorgesehen ist. Damit können vorteilhafterweise gemeinsame Kanäle für den ersten Fluidpfad und den zweiten Fluidpfad genutzt werden, sodass beispielsweise weniger Bohrungen zum Vorsehen des ersten Fluidpfads und des zweiten Fluidpfads notwendig sind.

Erfindungsgemäß ist im zweiten Fluidpfad das zweite Fluidstrom-Regulierventil stromabwärts von dem ersten Fluidstrom-Regulierventil vorgesehen. Damit ist gewährleistet, dass im zweiten Fluidpfad durch das zweite Regulierventil eine zuschaltbare Drosselung des bereits durch das erste Regulierventil gedrosselten Fluidstroms möglich ist. Die zuschaltbare Drosselung entspricht der zuschaltbaren Schließverzögerung.

Erfindungsgemäß weist die Schließhydraulik einen dritten Fluidpfad mit einem dritten Fluidstrom-Regulierventil auf. Durch den dritten Fluidpfad (und das dritte Fluidstrom-Regulierventil) fließt ein Fluidstrom während eines Schließens des Türflügels innerhalb eines dritten Türwinkelschließbereichs des Türschließers. Zusätzlich weist die Schließhydraulik ferner einen vierten Fluidpfad mit einem vierten Fluidstrom-Regulierventil auf. Durch den vierten Fluidpfad (und das vierte Fluidstrom-Regulierventil) fließt ein Fluidstrom während eines Schließens des Türflügels innerhalb eines vierten Türwinkelschließbereichs des Türschließers. Damit können weitere Türwinkelschließbereiche für den Türschließer vorgesehen werden, um beispielsweise ein sanftes Schließen der Türen und einen schnellen Endanschlag zum sicheren Schließen der Tür vorzusehen.

In einem Ausführungsbeispiel schließt der dritte Türwinkelschließbereich an den ersten Türwinkelschließbereich an und/oder der vierte Türwinkelschließbereich liegt innerhalb des dritten Türwinkelschließbereichs. Damit besteht keine Lücke zwischen dem ersten Türwinkelschließbereich und dem zweiten Türwinkelschließbereich. Zusätzlich kann über den vierten Türwinkelschließbereich eine Schließgeschwindigkeit in einem Abschnitt des dritten Türwinkelschließbereichs verändert werden.

In einem weiteren Ausführungsbeispiel beginnt der dritte Türwinkelschließbereich in einem Bereich zwischen 30° Schließwinkel und 10° Schließwinkel (z. B. bei 15° Schließwinkel) und/oder endet bei 0° Schließwinkel. Alternativ oder zusätzlich beginnt der vierte Türwinkelschließbereich in einem Bereich zwischen 15° Schließwinkel und 5° Schließwinkel (z. B. bei 7° Schließwinkel) und/oder endet bei 0° Schließwinkel. Damit kann im dritten Türwinkelschließbereich ein sanftes Schließen des Türflügels eingestellt werden, wohingegen im vierten Türwinkelschließbereich eine schnellere Schließgeschwindigkeit vorgesehen werden kann, sodass der Türflügel sicher schließt.

In einer Ausführungsform weist die Schließhydraulik ferner ein Gehäuse auf, das eine Mehrzahl von Durchgangslöchern aufweist. In den Durchgangslöchern sind die Fluidstrom-Regulierventile (zum Beispiel das erste Fluidstrom-Regulierventil, das zweite Fluidstrom-Regulierventil, das dritte Fluidstrom-Regulierventil und/oder das vierte Fluidstrom-Regulierventil) aufgenommen. Die Fluidstrom-Regulierventile sind so ausgebildet, dass die Fluidstrom-Regulierventile jeweils von beiden Stirnseiten der Durchgangslöcher einstellbar sind. Dies erhöht die Möglichkeiten zur Montage des Türschließers.

Somit kann der Türschließer insbesondere für eine Türflügelmontage auf einer Türflügelbandseite, eine Rahmenkopfmontage auf einer Türflügelbandseite, eine Rahmenkopfmontage auf einer Türflügelgegenbandseite und eine Türflügelmontage auf einer Türflügelgegenbandseite ausgebildet sein.

Erfindungsgemäß weist die Schließhydraulik ferner eine drehbar gelagerte Schließerwelle mit einer Nockenscheibe, einen Hydraulikkolben mit einem Nockenfolger (z. B. eine Rolle), der der Nockenscheibe folgt, und ein Gehäuse, in dem der Hydraulikkolben zwischen einer ersten Druckkammer und einer zweiten Druckkammer geführt ist, auf.

Insbesondere kann die Schließerwelle mit einem Gestänge des Türschließers zum Verbinden mit einer Gleitschiene des Türschließers verbunden sein.

Erfindungsgemäß weist der erste Fluidpfad eine erste Nut im Hydraulikkolben auf, die einen Beginn des ersten Türwinkelschließbereichs vorgibt. Zusätzlich weist der zweite Fluidpfad eine zweite Nut im Hydraulikkolben auf, die einen Beginn und eine Länge des zweiten Türwinkelschließbereichs vorgibt. Ergänzend weist der dritte Fluidpfad eine dritte Nut im Hydraulikkolben auf, die einen Beginn und eine Länge des dritten Türwinkelschließbereichs vorgibt. Ergänzend weist der vierte Fluidpfad einen Absatz am Hydraulikkolben auf, der einen Beginn des vierten Türwinkelschließbereichs vorgibt. Damit werden die Türwinkelschließbereiche durch eine von der Nockenscheibe beim Schwenken des Türflügels bewirkte Verschiebung des Hydraulikkolbens vorgegeben.

Erfindungsgemäß weist der erste Fluidpfad einen ersten Radialkanal im Hydraulikkolben, der zweite Fluidpfad einen zweiten Radialkanal im Hydraulikkolben, der dritte Fluidpfad einen dritten Radialkanal im Hydraulikkolben und der vierte Fluidpfad keinen Radialkanal im Hydraulikkolben auf.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine schematische Ansicht eines Türflügels, der mittels eines Türschließers innerhalb eines Türwinkelschließbereichs von 180° schließbar ist;
- Figur 2: eine schematische Darstellung der Schließbereiche des Türschließers;
- Figur 3: eine Schnittansicht durch einen Schließkörper des Türschließers bei geschlossenem Türflügel (d. h. einem Türschließwinkel von 0°);
- Figur 4: eine Schnittansicht durch den Schließkörper des Türschließers beim Schließen des Türflügels zu Beginn eines ersten und zweiten Türwinkelschließbereichs beispielsweise bei einem Türschließwinkel von ungefähr 125°;
- Figur 5: eine Schnittansicht durch den Schließkörper des Türschließers beim Schließen des Türflügels zum Ende des zweiten Türwinkelschließbereichs beispielsweise bei einem Türschließwinkel von ungefähr 70°;
- Figur 6: eine Schnittansicht durch den Schließkörper des Türschließers beim Schließen des Türflügels zum Ende des ersten Türwinkelschließbereichs und bei Beginn eines dritten Türwinkelschließbereichs beispielsweise bei einem Türschließwinkel von ungefähr 15°; und
- Figur 7: eine Schnittansicht durch den Schließkörper des Türschließers beim Schließen des Türflügels bei Beginn eines vierten Türwinkelschließbereichs beispielsweise bei einem Türschließwinkel von ungefähr 7°.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

In Figur 1 ist ein Türflügel (Türblatt) 10 in einer Ansicht von oben schematisch dargestellt. Der Türflügel 10 ist über eines oder mehrere Türbänder 12 schwenkbar mit einer Türzarge verbunden. Der Türflügel 10 kann innerhalb eines Bereichs von ungefähr 180° geöffnet und geschlossen werden. Mittels eines Türschließers 14 und kann insbesondere eine Schließcharakteristik des Türflügels 10 beim Schließen eingestellt werden.

Wie in Figur 1 dargestellt ist, kann der Türschließers 14 beispielsweise als ein sogenannter Gleitschienen-Türschließer ausgebildet sein. Der Türschließer 14 weist einen Schließerkörper 16, ein Gestänge 18 und eine Gleitschiene 20 auf. Der modulare Aufbau ermöglicht, dass der Schließerkörper 16 mit verschiedenen Gleitschienen 20 kombiniert werden kann.

In der dargestellten Ausführungsform ist der Schließerkörper 16 am Türflügel 10 auf einer Bandseite des Türflügels 10 bezüglich des Türbandes 12 montiert. In anderen Ausführungsformen kann der Schließerkörper 16 auch am Türrahmen (Kopfmontage) und/oder auf einer Bandgegenseite montiert sein.

Mittels des Schließerkörpers 16 können unterschiedliche Schließgeschwindigkeiten und - verzögerungen in Abhängigkeit von einem Türschließwinkel während des Schließens des Türflügels 10 eingestellt werden. Mit anderen Worten gesagt, beim Schließvorgang kann der Türflügel 10 in bestimmten Winkelbereichen schnell schließen und in bestimmten Winkelbereichen langsam schließen.

In Figur 1 sind schematisch vier Winkelschließbereiche dargestellt, für die mithilfe des Schließerkörpers 16 unterschiedliche Schließgeschwindigkeiten und -verzögerungen einstellbar sind. Insbesondere kann eine Schließhydraulik des Schließerkörpers 16 dazu genutzt werden, eine Schließgeschwindigkeit innerhalb eines ersten Türwinkelschließbereichs A einzustellen. Erfindungsgemäß kann zusätzlich in einem zweiten Türwinkelschließbereich B, der innerhalb des ersten Türwinkelschließbereichs A liegt, eine Schließverzögerung eingestellt werden. Anschließend an den ersten Türwinkelschließbereich A kann ein dritter Türwinkelschließbereich C und innerhalb des dritten Türwinkelschließbereich C ein vierter Türwinkelschließbereich D eingestellt werden.

Die Schließhydraulik des Türschließers 14 kann so ausgebildet sein, dass diese bspw. bereits ab 180° oder erst ab 125° oder 120° wirkt. Der erste Türwinkelschließbereich A kann sich beispielsweise zwischen 125° und 15° erstrecken. Im ersten Türwinkelschließbereich A kann eine grundsätzliche Schließgeschwindigkeit des Türflügels 10 eingestellt werden. Der zweite Türwinkelschließbereich B kann sich beispielsweise zwischen 125° und 70° erstrecken. Es ist auch möglich, das der erste und/oder der zweite Türwinkelschließbereich bspw. früher beginnt und/oder später endet. Im zweiten Türwinkelschließbereich B kann, wenn gewünscht, eine zusätzliche Verzögerung eingestellt werden. So kann beispielsweise genügend Zeit zur Verfügung gestellt werden, um die Tür mit Gepäck, einem Kinderwagen, Krankenbetten usw. zu passieren. Der dritte Türwinkelschließbereich C kann sich beispielsweise zwischen 15° und 0° erstrecken. Der dritte Türwinkelschließbereich C kann beispielsweise so eingestellt werden, dass ein nahezu lautloses Schließen des Türflügels 10 ermöglicht wird. Der vierte Türwinkelschließbereich D kann sich beispielsweise zwischen 7° und 0° erstrecken. Hier kann die Geschwindigkeit beim Endschlag eingestellt werden, sodass sichergestellt wird, dass der Türflügel 10 beispielsweise unter elastischer Verformung einer Türdichtung tatsächlich schließt.

Die vier Türwinkelschließbereiche A bis D sind nochmals schematisch im Diagramm von Figur 2 dargestellt. Hierbei ist hervorzuheben, dass der Türschließer 14 der vorliegenden Offenbarung insbesondere ermöglicht, den zweiten Türwinkelschließbereich B nur optional einzustellen. Ohne Verstellung des zweiten Türwinkelschließbereichs B kann der Türflügel 10 mit einer gleichmäßigen Geschwindigkeit innerhalb des ersten Türwinkelschließbereichs A schließen. Der Türwinkelschließbereich B kann zusätzlich als Schließverzögerung hinzugenommen werden, wenn dies gewünscht ist. Durch die nur optionale Schließverzögerung im Türwinkelschließbereich B kann die Grundeinstellung des Türschließers 14 einfacher und vor allem schneller vorgenommen werden.

Hierbei ist weiterhin hervorzuheben, dass die Türwinkelschließbereiche A und B einander beeinflussen. D. h., die Einstellung bezüglich der Schließgeschwindigkeit innerhalb des Türwinkelschließbereichs A stellt die Ausgangsgeschwindigkeit für die Verzögerung innerhalb des Türwinkelschließbereichs B dar. Im Einzelnen sind zum Vorsehen der vier Türwinkelschließbereiche A bis D eine Mehrzahl von Regulierventilen vorgesehen, wie nachfolgend unter Bezugnahme auf die Figuren 3 bis 7 im Detail beschrieben ist.

Die Figur 3 zeigt einen Längsschnitt durch den Schließerkörper 16 im geschlossenen Zustand des Türflügels 10. Der Schließerkörper 16 weist eine Schließhydraulik (Dämpfungshydraulik) 22 zum Beeinflussen einer Schließcharakteristik des Türflügels 10 und eine hierin nicht näher beschriebene Öffnungshydraulik 24 zum Beeinflussen einer Öffnungscharakteristik des Türflügels 10 auf.

Die Schließhydraulik 22 weist eine Schließerwelle 26, einen Hydraulikkolben 28, ein Gehäuse 30, eine erste Druckkammer (Dämpfungskammer) 32 und eine zweite Druckkammer 34 auf. Zusätzlich weist die Schließhydraulik 22 vier Regulierventile 36, 38, 40 und 42 zur Regulierung von Fluidströmen auf.

Die Schließerwelle 26 ist über das Gestänge 18 mit der Gleitschiene 20 (siehe Figur 1) verbunden. Die Schließerwelle 26 ist drehbar in dem Gehäuse 30 gelagert. Die Schließerwelle 26 weist eine Nockenscheibe 44 auf. Die Nockenscheibe 44 kann beispielsweise herzförmig ausgebildet sein.

Der Hydraulikkolben 28 ist hin- und herbewegbar in dem Gehäuse 30 angeordnet. Der Hydraulikkolben 28 begrenzt die erste Druckkammer 32 und die zweite Druckkammer 34. Eine Verschiebung des Hydraulikkolbens 28 verändert ein Volumen der ersten Druckkammer 32 und der zweiten Druckkammer 34. Der Hydraulikkolben 28 weist einen Nockenfolger 46, zum Beispiel eine drehbare Rolle, zum Folgen einer Nockenkontur der Nockenscheibe 44 auf. Der Hydraulikkolben 28 ist über eine Dämpfungsfeder 48 an einem Deckel 50 abgestützt, der am Gehäuse 30 befestigt ist.

Der Hydraulikkolben 28 weist ein Sicherheitsventil (Rückschlagventil) 52 auf. Beim Öffnen der Tür wird der Hydraulikkolben 28 in einer Richtung zu der Schließerwelle 26 (nach rechts in Figur 3) verschoben, das Sicherheitsventil 52 öffnet sich und Fluid strömt aus der zweiten Druckkammer 34 in die erste Druckkammer 32. Beim Schließen der Tür wird der Hydraulikkolben 28 in einer Richtung weg von der Schließerwelle 26 (nach links in Figur 3) von der Nockenscheibe 44 verschoben. Das Sicherheitsventil 52 ist geschlossen. Das Fluid strömt abhängig vom momentanen Türschließwinkel über mindestens einen von mehreren Fluidpfaden aus der ersten Druckkammer 32 in die zweite Druckkammer 34. Über eine gezielte Beeinflussung der Fluidströmung in den Fluidpfaden kann eine gewünschte Schließcharakteristik der Tür eingestellt werden.

Die Regulierventile 36, 38, 40, 42 sind in Durchgangslöchern 37, 39, 41, 43 im Gehäuse 30 aufgenommen. Zum Beispiel ist das erste Regulierventil 36 in dem ersten Durchgangsloch 37 angeordnet. Die Durchgangslöcher 37, 39, 41, 43 verbinden entgegengesetzte Längsaußenseiten des Gehäuses 30 des Schließerkörpers 16. Die Regulierventile 36, 38, 40, 42 können von beiden Seiten der Durchgangslöcher 37, 39, 41, 43 her verstellt werden. Dies erhöht die Möglichkeiten zur Montierbarkeit des Schließkörpers 16 und damit die Flexibilität des Türschließers 14.

Die Figur 4 zeigt einen gepunkteten Fluidpfad F (hierin auch zweiter Fluidpfad genannt), der die erste Druckkammer 32 mit der zweiten Druckkammer 34 innerhalb des zweiten Türwinkelschließbereichs B (siehe Figuren 1 und 2) verbindet. Ein Anfang, eine Breite und ein Ende des zweiten Türwinkelschließbereichs B werden durch eine Positionierung und Länge einer Nut 58 im Hydraulikkolben 28 vorgegeben. Über die Nut 58 wird ein Fluidstrom von dem ersten und zweiten Regulierventil 36, 38 in einen Radialkanal 60 des Hydraulikkolbens 28 zu der zweiten Druckkammer 34 geleitet. Insbesondere weist der zweite Fluidpfad F das erste Regulierventil 36 und das zweite Regulierventil 38 auf. Im zweiten Fluidpfad F sind das erste Regulierventil 36 und das zweite Regulierventil 38 in Reihe geschaltet. Das zweite Regulierventil 38 ist stromabwärts von dem ersten Regulierventil 36 vorgesehen.

Die Figur 5 zeigt einen ersten gepunkteten Fluidpfad E. Der erste Fluidpfad E verbindet die erste Druckkammer 32 mit der zweiten Druckkammer 34 in einem Abschnitt des ersten Türwinkelschließbereichs A, der sich nicht mit dem zweiten Türwinkelschließbereich B (siehe Figuren 1 und 2) überschneidet. Ein Anfang, eine Breite und ein Ende des ersten Türwinkelschließbereichs A werden durch eine Positionierung und Länge einer Nut 54 im Hydraulikkolben 28 vorgegeben. Über die Nut 54 wird ein Fluidstrom von dem ersten Regulierventil 36 in einen Radialkanal 56 des Hydraulikkolbens 28 zu der zweiten Druckkammer 34 geleitet. Insbesondere weist der erste Fluidpfad E das erste Regulierventil 36 auf. Im Gegensatz zum zweiten Fluidpfad F weist der erste Fluidpfad E das zweite Regulierventil 38 nicht auf.

Somit kann durch Einstellung des ersten Regulierventils 36 eine Schließgeschwindigkeit des Türflügels 10 innerhalb des ersten Türwinkelschließbereichs A eingestellt werden. Wird das zweite Regulierventil 38 nicht verstellt, so wird innerhalb des zweiten Türwinkelschließbereichs B die durch das erste Regulierventil 36 eingestellte Schließgeschwindigkeit gehalten, wobei der zweite Fluidpfad F durchflossen wird. Das zweite Regulierventil 38 drosselt den Fluidstrom in einer Grundstellung nicht. Es kann jedoch auch das zweite Regulierventil 38 aus einer Grundstellung heraus verstellt werden. Dann kann innerhalb des zweiten Türwinkelschließbereichs B eine zusätzliche Schließverzögerung durch Verstellen des zweiten Regulierventils 38 eingestellt werden.

Die Figur 6 zeigt einen dritten gepunkteten Fluidpfad G. Der dritte Fluidpfad G verbindet die erste Druckkammer 32 mit der zweiten Druckkammer 34 innerhalb des dritten Türwinkelschließbereichs C (siehe Figuren 1 und 2). Über die Nut 62 wird ein Fluidstrom von dem dritten Regulierventil 40 in einen Radialkanal 64 des Hydraulikkolbens 28 zu der zweiten Druckkammer 34 geleitet.

Die Figur 7 zeigt den dritten gepunkteten Fluidpfad G und einen vierten gepunkteten Fluidpfad H. Zusätzlich zu dem dritten Fluidpfad G verbindet der vierte Fluidpfad H die erste Druckkammer 32 mit der zweiten Druckkammer 34 innerhalb des vierten Türwinkelschließbereichs D (siehe Figuren 1 und 2). Ein Anfang, eine Breite und ein Ende des dritten Türwinkelschließbereichs C werden durch eine Positionierung und Länge eines Absatzes 66 am Hydraulikkolben 28 vorgegeben. Im vierten Fluidpfad H wird das dritte Regulierventil 40 umströmt (nicht durchflossen). Über den Absatz 66 wird ein Fluidstrom von dem vierten Regulierventil 42 zu der zweiten Druckkammer 34 geleitet.

### Bezugszeichenliste

- 10: Türflügel
- 12: Türband
- 14: Türschließer
- 16: Schließerkörper
- 18: Gestänge
- 20: Gleitschiene
- 22: Schließhydraulik
- 24: Öffnungshydraulik
- 26: Schließerwelle
- 28: Hydraulikkolben
- 30: Gehäuse
- 32: Erste Druckkammer
- 34: Zweite Druckkammer
- 36: Erstes Regulierventil
- 37: Erstes Durchgangsloch
- 38: Zweites Regulierventil
- 39: Zweites Durchgangsloch
- 40: Drittes Regulierventil
- 41: Drittes Durchgangsloch
- 42: Viertes Regulierventil
- 43: Viertes Durchgangsloch
- 44: Nockenscheibe
- 46: Nockenfolger
- 48: Dämpfungsfeder
- 50: Deckel
- 52: Sicherheitsventil
- 54: Erste Nut
- 56: Erster Radialkanal
- 58: Zweite Nut
- 60: Zweiter Radialkanal
- 62: Dritte Nut
- 64: Dritter Radialkanal
- 66: Absatz
- A: Erster Türwinkelschließbereich
- B: Zweiter Türwinkelschließbereich
- C: Dritter Türwinkelschließbereich
- D: Vierter Türwinkelschließbereich
- E: Erster Fluidpfad
- F: Zweiter Fluidpfad
- G: Dritter Fluidpfad
- H: Vierter Fluidpfad

## Patentansprüche

1. Türschließer (14), insbesondere Gleitschienentürschließer, für einen Türflügel (10), wobei der Türschließer (14) eine Schließhydraulik (22) zum Einstellen einer Schließgeschwindigkeit des Türflügels (10) aufweist, wobei die Schließhydraulik (22) aufweist:
einen ersten Fluidpfad (E) mit einem ersten Fluidstrom-Regulierventil (36), durch das ein Fluidstrom während eines Schließens des Türflügels (10) innerhalb eines ersten Türwinkelschließbereichs (A) des Türschließers (14) fließt; und
einen zweiten Fluidpfad (F) mit dem ersten Fluidstrom-Regulierventil (36) und einem zweiten Fluidstrom-Regulierventil (38), durch die ein Fluidstrom während eines Schließens des Türflügels (10) innerhalb eines zweiten Türwinkelschließbereichs (B) des Türschließers (14) fließt, wobei mittels des zweiten Fluidstrom-Regulierventils (38) eine gegenüber dem ersten Türwinkelschließbereich (A) zuschaltbare Schließgeschwindigkeitsveränderung, insbesondere Schließverzögerung, des Türschließers (14) innerhalb des zweiten Türwinkelschließbereichs (B) einstellbar ist, wobei der erste Fluidpfad (E) und der zweite Fluidpfad (F) einen gemeinsamen Fluidpfadabschnitt aufweisen, der stromaufwärts von dem ersten Fluidstrom-Regulierventil (36) vorgesehen ist, wobei im zweiten Fluidpfad (F) das zweite Fluidstrom-Regulierventil (38) stromabwärts von dem ersten Fluidstrom-Regulierventil (36) vorgesehen ist, wobei die Schließhydraulik (22) aufweist:
einen dritten Fluidpfad (G) mit einem dritten Fluidstrom-Regulierventil (40), durch den ein Fluidstrom während eines Schließens des Türflügels (10) innerhalb eines dritten Türwinkelschließbereichs (C) des Türschließers (14) fließt; und
einen vierten Fluidpfad (H) mit einem vierten Fluidstrom-Regulierventil (42), durch den ein Fluidstrom während eines Schließens des Türflügels (10) innerhalb eines vierten Türwinkelschließbereichs (D) des Türschließers (14) fließt, wobei die Schließhydraulik (22) ferner aufweist:
eine drehbar gelagerte Schließerwelle (26) mit einer Nockenscheibe (44);
einen Hydraulikkolben (28) mit einem Nockenfolger (46), der der Nockenscheibe (44) folgt; und
ein Gehäuse (30), in dem der Hydraulikkolben (28) zwischen einer ersten Druckkammer (32) und einer zweiten Druckkammer (34) geführt ist, wobei der erste Fluidpfad (E) eine erste Nut (54) im Hydraulikkolben (28) aufweist, die einen Beginn des ersten Türwinkelschließbereichs (A) vorgibt; und
der zweite Fluidpfad (F) eine zweite Nut (58) im Hydraulikkolben (28) aufweist, die einen Beginn und eine Länge des zweiten Türwinkelschließbereichs (B) vorgibt; und
der dritte Fluidpfad (G) eine dritte Nut (62) im Hydraulikkolben (28) aufweist, die einen Beginn und eine Länge des dritten Türwinkelschließbereichs (C) vorgibt; und
der vierte Fluidpfad (H) einen Absatz (66) am Hydraulikkolben (28) aufweist, der einen Beginn des vierten Türwinkelschließbereichs (D) vorgibt, wobei der erste Fluidpfad (E) einen ersten Radialkanal (56) im Hydraulikkolben (28) aufweist; und
der zweite Fluidpfad (F) einen zweiten Radialkanal (60) im Hydraulikkolben (28) aufweist; und
der dritte Fluidpfad (G) einen dritten Radialkanal (64) im Hydraulikkolben (28) aufweist; und
der vierte Fluidpfad (H) keinen Radialkanal im Hydraulikkolben (28) aufweist.

2. Türschließer (14) nach Anspruch 1, wobei:
der zweite Türwinkelschließbereich (B) innerhalb des ersten Türwinkelschließbereichs (A) liegt; und/oder
im zweiten Fluidpfad (F) das zweite Fluidstrom-Regulierventil (38) in Reihe mit dem ersten Fluidstrom-Regulierventil (36) geschaltet ist.

3. Türschließer (14) nach Anspruch 1 oder Anspruch 2, wobei:
der erste Türwinkelschließbereich (A) und der zweite Türwinkelschließbereich (B) einen gemeinsamen Anfang aufweisen; und/oder
der zweite Türwinkelschließbereich (B) kleiner als der erste Türwinkelschließbereich (A) ist.

4. Türschließer (14) nach einem der vorherigen Ansprüche, wobei:
die Schließhydraulik (22) die erste Druckkammer (32) und die zweite Druckkammer (34) aufweist;
der erste Fluidpfad (E) die erste Druckkammer (32) und die zweite Druckkammer (34) innerhalb eines den zweiten Türwinkelschließbereich (B) nicht überschneidenden Abschnitts des ersten Türwinkelschließbereichs (A) fluidisch verbindet; und
der zweite Fluidpfad (F) die erste Druckkammer (32) und die zweite Druckkammer (34) innerhalb des zweiten Türwinkelschließbereichs (B) fluidisch verbindet.

5. Türschließer (14) nach einem der vorherigen Ansprüche, wobei:
mittels des ersten Fluidstrom-Regulierventils (36) eine Schließgeschwindigkeit des Türschließers (14) innerhalb des ersten Türwinkelschließbereichs (A) und des zweiten Türwinkelschließbereichs (B) einstellbar ist.

6. Türschließer (14) nach einem der vorherigen Ansprüche, wobei:
der erste Türwinkelschließbereich (A) in einem Bereich zwischen 180° Schließwinkel und 120° Schließwinkel beginnt und/oder in einem Bereich zwischen 30° Schließwinkel und 10° Schließwinkel endet; und/oder
der zweite Türwinkelschließbereich (B) in einem Bereich zwischen 180° Schließwinkel und 120° Schließwinkel beginnt und/oder in einem Bereich zwischen 90° Schließwinkel und 60° Schließwinkel endet.

7. Türschließer (14) nach einem der vorherigen Ansprüche, wobei:
der dritte Türwinkelschließbereich (C) an den ersten Türwinkelschließbereich (A) anschließt und der vierte Türwinkelschließbereich (D) innerhalb des dritten Türwinkelschließbereichs (C) liegt.

8. Türschließer (14) nach einem der vorherigen Ansprüche, wobei:
der dritte Türwinkelschließbereich (C) in einem Bereich zwischen 30° Schließwinkel und 10° Schließwinkel beginnt und/oder bei 0° Schließwinkel endet; und/oder
der vierte Türwinkelschließbereich (D) in einem Bereich zwischen 15° Schließwinkel und 5° Schließwinkel beginnt und/oder bei 0° Schließwinkel endet.

9. Türschließer (14) nach einem der vorherigen Ansprüche, wobei das Gehäuse eine Mehrzahl von Durchgangslöchern (37, 39, 41, 43) aufweist, in dem die Fluidstrom-Regulierventile (36, 38, 40, 42) aufgenommen sind, wobei die Fluidstrom-Regulierventile (36, 38, 40, 42) so ausgebildet sind, dass die Fluidstrom-Regulierventile (36, 38, 40, 42) jeweils von beiden Stirnseiten der Durchgangslöcher (37, 39, 41, 43) einstellbar sind.

## Claims

1. A door closer (14), in particular sliding rail door closer, for a door leaf (10), wherein the door closer (14) includes closing hydraulics (22) for adjusting a closing speed of the door leaf (10), wherein the closing hydraulics 22) include:
a first fluid path (E) with a first fluid flow regulating valve (36), through which flows a fluid flow while closing the door leaf (10) within a first door angle closing range (A) of the door closer (14); and
a second fluid path (F) with the first fluid flow regulating valve (36) and a second fluid flow regulating valve (38), through which flows a fluid flow while closing the door leaf (10) within a second door angle closing range (B) of the door closer (14), wherein the second fluid flow regulating valve (38) allows for adjusting a selectable closing speed change, in particular closing delay, of the door closer (14), with regard to the first door angle closing range (A), within the second door angle closing range (B), wherein the first fluid path (E) and the second fluid path (F) have a common fluid path section, which is provided upstream the first fluid flow regulating valve (36), wherein, in the second fluid path (F), the second fluid flow regulating valve (38) is provided downstream the first fluid flow regulating valve (36), wherein the closing hydraulics (22) includes:
a third fluid path (G) with a third fluid flow regulating valve (40), through which flows a fluid flow while closing the door leaf (10) within a third door angle closing range (C) of the door closer (14); and
a fourth fluid path (H) with a fourth fluid flow regulating valve (42), through which flows a fluid flow while closing the door leaf (10) within a fourth door angle closing range (D) of the door closer (14),
wherein the closing hydraulics (22) further includes:
a rotatably supported closer shaft (26) with a cam disc (44);
a hydraulic piston (28) with a cam follower (46), which follows the cam disc (44); and
a housing (30), in which the hydraulic piston (28) is guided between a first pressure chamber (32) and a second pressure chamber (34), wherein the first fluid path (E) includes a first groove (54) in the hydraulic piston (28), which specifies a start of the first door angle closing range (A); and
the second fluid path (F) includes a second groove (58) in the hydraulic piston (28), which specifies a start and a length of the second door angle closing range (B); and
the third fluid path (G) includes a third groove (62) in the hydraulic piston (28), which specifies a start and a length of the third door angle closing range (C); and the fourth fluid path (H) includes a shoulder (66) in the hydraulic piston (28), which specifies a start of the fourth door angle closing range (D), wherein the first fluid path (E) includes a first radial channel (56) in the hydraulic piston (28); and
the second fluid path (F) includes a second radial channel (60) in the hydraulic piston (28); and
the third fluid path (G) includes a third radial channel (64) in the hydraulic piston (28); and
the fourth fluid path (Housing) does not include a radial channel in the hydraulic piston (28).

2. The door closer (14) according to claim 1, wherein:
the second door angle closing range (B) is located within the first door angle closing range (A); and/or
in the second fluid path (F), the second fluid flow regulating valve (38) is switched in series with the first fluid flow regulating valve (36).

3. The door closer (14) according to claim 1 or claim 2, wherein:
wherein the first door angle closing range (A) and the second door angle closing range (B) have a common start; and/or
the second door angle closing range (B) is smaller than the first door angle closing range (A).

4. The door closer (14) according to any of the preceding claims, wherein:
the closing hydraulics (22) includes the first pressure chamber (32) and second pressure chamber (34);
the first fluid path (E) fluidically connects the first pressure chamber (32) and the second pressure chamber (34) within a section of the first door angle closing range (A) not non-overlapping the second door angle closing range (B); and
the second fluid path (F) fluidically connects the first pressure chamber (32) and the second pressure chamber (34) within the second door angle closing range (B).

5. The door closer (14) according to any of the preceding claims, wherein:
a closing speed of the door closer (14) is settable within the first door angle closing range (A) and the second door angle closing range (B) by means of the first fluid flow regulating valve (36).

6. The door closer (14) according to any of the preceding claims, wherein:
the first door angle closing range (A) starts in a range between 180° closing angle and 120° closing and/or ends in a range between 30° closing angle and 10° closing angle; and/or
the second door angle closing range (B) starts in a range between 180° closing angle and 120° closing and/or ends in a range between 90° closing angle and 60° closing angle.

7. The door closer (14) according to any of the preceding claims, wherein:
the third door angle closing range (C) joins the first door angle closing range (A) and the fourth door angle closing range (D) is located within the third door angle closing range (C).

8. The door closer (14) according to any of the preceding claims, wherein:
the third door angle closing range (C) starts in a range between 30° closing angle and 10° closing and/or ends at 0° closing angle; and/or
the fourth door angle closing range (D) starts in a range between 15° closing angle and 5° closing and/or ends at 0° closing angle; and/or

9. The door closer (14) according to any of the preceding claims, wherein the housing includes a plurality of through-holes (37, 39, 41, 43), in which the fluid flow regulating valves (36, 38, 40, 42) are accommodated, wherein the fluid flow regulating valves (36, 38, 40, 42) are embodied such that the fluid flow regulating valves (36, 38, 40, 42) are adjustable respectively from both front faces of the through-holes (37, 39, 41, 43).

## Revendications

1. Ferme-porte (14), tout particulièrement ferme-porte à rail de glissement, pour un vantail de porte (10), le ferme-porte (14) comprenant de l'hydraulique de fermeture (22) pour régler une vitesse de fermeture du vantail de porte (10), l'hydraulique de fermeture (22) comprenant :
une première voie de fluide (E) avec une première soupape de régulation du flux de fluide (36), à travers laquelle coule un flux de fluide lors d'une fermeture du vantail de porte (10) dans une première plage d'angle de fermeture de porte (A) du ferme-porte (14) ; et
une deuxième voie de fluide (F) avec la première soupape de régulation du flux de fluide (36) et une deuxième soupape de régulation du flux de fluide (38), à travers lesquelles coule un flux de fluide lors d'une fermeture du vantail de porte (10) dans une deuxième plage d'angle de fermeture de porte (B) du ferme-porte (14), la deuxième soupape de régulation du flux de fluide (38) étant capable de régler un changement de vitesse de fermeture enclenchable par rapport à la première plage d'angle de fermeture de porte (A), tout particulièrement délai de fermeture, du ferme-porte (14) dans la deuxième plage d'angle de fermeture de porte (B), la première voie de fluide (E) et la deuxième voie de fluide (F) ayant une section de voie de fluide commune, qui est prévue en mont de la première soupape de régulation du flux de fluide (36), dans la deuxième voie de fluide (F), la deuxième soupape de régulation du flux de fluide (38) étant prévue en aval de la première soupape de régulation du flux de fluide (36), l'hydraulique de fermeture (22) comprenant :
une troisième voie de fluide (G) avec une troisième soupape de régulation du flux de fluide (40), à travers laquelle coule un flux de fluide lors d'une fermeture du vantail de porte (10) dans une troisième plage d'angle de fermeture de porte (C) du ferme-porte (14) ; et
une quatrième voie de fluide (H) avec une quatrième soupape de régulation du flux de fluide (42), à travers laquelle coule un flux de fluide lors d'une fermeture du vantail de porte (10) dans une quatrième plage d'angle de fermeture de porte (D) du ferme-porte (14), l'hydraulique de fermeture (22) comprenant par ailleurs :
un arbre de fermeture (26) supporté de façon rotative avec un dise à cames (44) ;
un piston hydraulique (28) avec un suiveur de came (46), lequel suit le dise à cames (44) ; et
un boîtier (30), dans lequel le piston hydraulique (26) est guidé entre une première chambre de pression (32) et une deuxième chambre de pression (34), la première voie de fluide (E) comprenant une première rainure (54) dans le piston hydraulique (28), laquelle spécifie un début de la première plage d'angle de fermeture de porte (A) ; et
la deuxième voie de fluide (F) comprend une deuxième rainure (58) dans le piston hydraulique (28), qui spécifie un début et une longueur de la deuxième plage d'angle de fermeture de porte (B) ; et
la troisième voie de fluide (G) comprend une troisième rainure (62) dans le piston hydraulique (28), qui spécifie un début et une longueur de la troisième plage d'angle de fermeture de porte (C) ; et
la quatrième voie de fluide (H) comprend un retrait (66) sur le piston hydraulique (28), qui spécifie un début de la quatrième plage d'angle de fermeture de porte (D), la première voie de fluide (E) comprenant un premier canal radial (56) dans le piston hydraulique (28) ; et
la deuxième voie de fluide (F) comprend un deuxième canal radial (60) dans le piston hydraulique (28) ; et
la troisième voie de fluide (G) comprend un troisième canal radial (64) dans le piston hydraulique (28) ; et
la quatrième voie de fluide (H) ne comprend pas de canal radial dans le piston hydraulique (28).

2. Ferme-porte (14) selon la revendication 1, dans lequel :
la deuxième plage d'angle de fermeture de porte (B) se trouve dans la première plage d'angle de fermeture de porte (A) ; et/ou
dans la deuxième voie de fluide (F), la deuxième soupape de régulation du flux de fluide (38) est connectée en série avec la première soupape de régulation du flux de fluide (36).

3. Ferme-porte (14) selon la revendication 1 ou revendication 2, dans lequel :
la première plage d'angle de fermeture de porte (A) et la deuxième plage d'angle de fermeture de porte (B) présentent un début commun ; et/ou
la deuxième plage d'angle de fermeture de porte (B) est plus petite que la première plage d'angle de fermeture de porte (A).

4. Ferme-porte (14) selon l'une des revendications précédentes, dans lequel :
l'hydraulique de fermeture (22) comprend la première chambre de pression (32) et la deuxième chambre de pression (34) ;
la première voie de fluide (E) relie de façon fluidique la première chambre de pression (32) et la deuxième chambre de pression (34) au sein d'une portion de la première plage d'angle de fermeture de porte (A) ne recoupant pas la deuxième plage d'angle de fermeture de porte (B) ; et
la deuxième voie de fluide (F) relie de façon fluidique la première chambre de pression (32) et la deuxième chambre de pression (34) dans la deuxième plage d'angle de fermeture de porte (B).

5. Ferme-porte (14) selon l'une des revendications précédentes, dans lequel :
une vitesse de fermeture du ferme-porte (14) est réglable dans la première plage d'angle de fermeture de porte (A) et la deuxième plage d'angle de fermeture de porte (B) au moyen de la première soupape de régulation du flux de fluide (36).

6. Ferme-porte (14) selon l'une des revendications précédentes, dans lequel :
la première plage d'angle de fermeture de porte (A) commence dans une plage compris entre 180° d'angle de fermeture et 120° d'angle de fermeture et/ou se termine dans une plage compris entre 30° d'angle de fermeture et 10° d'angle de fermeture; et/ou
la deuxième plage d'angle de fermeture de porte (B) commence dans une plage compris entre 180° d'angle de fermeture et 120° d'angle de fermeture et/ou se termine dans une plage compris entre 90° d'angle de fermeture et 60° d'angle de fermeture.

7. Ferme-porte (14) selon l'une des revendications précédentes, dans lequel :
la troisième plage d'angle de fermeture de porte (C) joint la première plage d'angle de fermeture de porte (A) et la quatrième plage d'angle de fermeture de porte (D) se trouve dans la troisième plage d'angle de fermeture de porte (C).

8. Ferme-porte (14) selon l'une des revendications précédentes, dans lequel :
la troisième plage d'angle de fermeture de porte (C) commence dans une plage compris entre 30° d'angle de fermeture et 10° d'angle de fermeture et/ou se termine à 0° d'angle de fermeture ; et/ou
la quatrième plage d'angle de fermeture de porte (D) commence dans une plage compris entre 15° d'angle de fermeture et 5° d'angle de fermeture et/ou se termine à 0° d'angle de fermeture.

9. Ferme-porte (14) selon l'une des revendications précédentes, le boîtier comprenant une pluralité de trous de passage (37, 39, 41, 43), dans lesquels les soupapes de régulation du flux de fluide (36, 38, 40, 42) sont accommodées, les soupapes de régulation du flux de fluide (36, 38, 40, 42) étant aménagées de façon à ce que les soupape de régulation du flux de fluide (36, 38, 40, 42) soient réglables respectivement des deux faces frontales des trous de passages (37, 39, 41, 43).
